# EUROPÄISCHE PATENTSCHRIFT

(11) **EP 2 787 121 B1**
(45) Veröffentlichungstag und Bekanntmachung des Hinweises auf die Patenterteilung: **09.11.2016**
(21) Anmeldenummer: 14400021.3
(22) Anmeldetag: 19.03.2014
(51) Int. Cl.: E01B 27/06

(54) **Verfahren zum Aufarbeiten des unter dem Gleis einer Bahnstrecke befindlichen Unterbaumaterials**
Method for processing the substructure located under the track of a railway section
Procédé de préparation de matériau de sous-structure se trouvant sous le rail d'une voie ferrée

(30) Priorität: 26.03.2013 DE 102013005276
(43) Veröffentlichungstag der Anmeldung: 08.10.2014
(73) Patentinhaber: Zuercher Holding GmbH, 77974 Meissenheim (DE)
(72) Erfinder: Zürcher, Ralf, 77974 Meißenheim (DE)
(74) Vertreter: Drobnik, Stefanie

(56) Entgegenhaltungen:
- DE-A1- 10 128 374

## Beschreibung

Die Erfindung betrifft ein Verfahren zum Aufarbeiten des unter dem Gleis einer Bahnstrecke befindlichen Unterbaumaterials.

Die Unterbaumaterialien sind dabei im allgemeinsten Sinne zu verstehen. Insbesondere handelt es sich bei den Unterbaumaterialien um Schotter, Bodenmaterial, Erdmassen etc.

Gleichermaßen ist auch das Aufarbeiten dieses Unterbaumaterials im allgemeinsten Sinne zu verstehen. Insbesondere wird das Unterbaumaterial im Sinne der erfindungsgemäßen Aufarbeitung fraktioniert, separiert, gereinigt, aufgearbeitet etc.

Die Unterbaumaterialien bei Bahnstrecken unterliegen im Laufe der Jahre aufgrund mechanischer Beanspruchung dem Verschleiß. So erfährt der ursprüngliche Neuschotter durch Belastungen in seiner Korngröße sowie in seiner Kornzusammensetzung durch Zermahlen und Zertrümmern Veränderungen. Hierbei wächst der Feinanteil, und zwar in Verbindung mit einer natürlichen organischen und chemischen Verschmutzung. Dies bedeutet, dass das Schottergemisch regelmäßig einem Reinigungsvorgang unterzogen werden muß. So wird in der Regel der Schotter bei einem erreichten Feinanteil von 20 bis 30% einer maschinellen Bettungsreinigung unterzogen. Konkret bedeutet dies Folgendes: Wenn der Feinanteil der Körnung (kleiner als ca. 22 mm) 20 bis 30% der Gesamtschotterfraktion beträgt, wird eine Bettungsreinigung erforderlich. Der Feinanteil von 20 bis 30% ist dabei Verlustschotter, welcher durch die nicht wieder verwendbaren Schottermassen in der Bettungsreinigung entsteht. Dieser Verlustschotter muß durch Zuführung von Neuschotter ausgeglichen werden.

Bei den üblichen Bettungsreinigungsmaßnahmen, bei welchen nur der Schotter gereinigt und ersetzt wird, wird der vorbeschriebene Feinanteil immer entsorgt. Die Feinanteile werden dabei mittels Bahnwagen oder mittels LKWs zu einer Entsorgungsstelle oder einer Aufarbeitungsstelle außerhalb des Gleisbereiches verbracht. Die Feinanteile müssen dann in einer nach den Umweltrichtlinien genehmigten Anlage aufgearbeitet oder entsorgt werden.

Grundsätzlich gibt es am Markt die sogenannten MFS-Wagen/MT-Wagen, welche Materialien auf Baustellen im Gleisbausektor zwischenbunkern und transportieren können. Die Wagen dienen dann dazu, Material auf der Gleisachse in einer Arbeitsrichtung oder in verschiedene Arbeitsrichtungen zu transportieren, ohne das Gleiseinschränkungsprofil (Lichtraumprofil) mit dem Material verlassen zu müssen.

Es gibt auf dem Markt weiterhin Gleisbaumaschinen, welche den auszubauenden Schotter aufnehmen, reinigen und wieder einbauen können. Bei diesen marktüblichen Bettungsreinigungsmaschinen wird das Material innerhalb der Gesamtmaschine auf ein und demselben Arbeitswagen ausgebaut, gereinigt sowie das gereinigte Gleisschottermaterial wieder dem vorhandenen Gleiskörper zugeführt. Das Abfallmaterial in Form von Unterkorn und Schutz wird in sogenannten MFS-Wagen für den Abtransport übergeben.

Wie ausgeführt, wird bei den bekannten Bettungsreinigungsmaschinen der Feinanteil an die sogenannten MFS-/MT-Wagen zur finalen Verwertung und Entsorgung übergeben. Dies bedeutet, dass eine bestimmte, nicht als Gleisschotter wieder einbaubare Feinfraktion (Kleinkörnungen sowie Schmutz und organische Stoffe) der Bettungsreinigungsmaschine als Abfall zur Entsorgung anfällt. Dieser Abfall beinhaltet jedoch an und für sich für anderweitige Bauzwecke verwendbare Kornfraktionen in seinem angefallenen Feinfraktionsgemisch.

Dies bedeutet insgesamt, dass das bei der Bettungsreinigung anfallende Feinfraktionsgemisch zum einen absolut nicht mehr verwertbare Feinbestandteile wie beispielsweise organische Bestandteile (Humus, Abriebstoffe, Verunreinigungen etc.) enthält, zum anderen aber auch theoretisch wieder verwendbare Stoffe wie Gesteinsfraktionen, die in der Körnung unterhalb der gemäß DIN wieder einzubauenden Schotterfraktion liegt. Dies bedeutet im Ergebnis, dass bei der Bettungsreinigung mit marktüblichen Systemen die Feinfraktion mit Körnungen kleiner als ca. 22 mm als Abfall behandelt wird.

Ein einschlägiges Verfahren gemäß DE 101 28 374 A1 betrifft die Versorgung einer Baustelle mit Baumaterialien in Form von verschiedenartigen Schüttgütern, die gleichzeitig oder nacheinander an der Baustelle benötigt werden, wobei im Ausführungsbeispiel nach den Figuren 6 und 7 lediglich der ausgebaute Alt-Schotter fraktioniert, gereinigt und wiederverwendet wird, der Feinanteil aber entsorgt wird.

Davon ausgehend liegt der Erfindung die Aufgabe zugrunde, ein Verfahren zum Aufarbeiten des unter dem Gleis einer Bahnstrecke befindlichen Unterbaumaterials mit höherer Effektivität in dem Sinne zu schaffen, dass mehr Anteile des ursprünglichen Unterbaumaterials nach der Aufarbeitung wiederverwendet werden können.

Die oben genannte Aufgabe wird durch ein Verfahren nach dem Anspruch 1, sowie durch ein Arbeitswagensystem nach dem Anspruch 7 gelöst.

Dadurch ist ein Verfahren zum Aufarbeiten des unter dem Gleis einer Bahnstrecke befindlichen Unterbaumaterials geschaffen, welches sich durch eine hohe Effektivität im Sinne einer größtmöglichen Wiederverwendung des aufgearbeiteten Unterbaumaterials auszeichnet. Das erfindungsgemäße Verfahren ist dabei durch die Verwendung eines gleisgebundenen und vor allem modularen Arbeitswagensystems gekennzeichnet. Unter dem Modulsystem ist dabei zu verstehen, dass jeder Arbeitswagen ein individuelles Aufarbeitungsmodul definiert, ohne dass dieser Arbeitswagen andere Aufgaben besitzt. Neben der individuellen Aufarbeitung des Unterbaumaterials können die entsprechenden Arbeitswagen selbstverständlich darüber hinaus das Material zwischenspeichern und/oder weitertransportieren.

Die Grundidee des erfindungsgemäßen Verfahrens zum Aufarbeiten des unter dem Gleis einer Bahnstrecke befindlichen Unterbaumaterials besteht darin, dass hintereinander mehrere unterschiedliche Aufarbeitungs-Arbeitswagen vorgesehen sind, welche das Unterbaumaterial im Sinne der erfindungsgemäße Aufarbeitung in unterschiedliche Fraktionen separiert. Dies bedeutet, dass bei den hintereinander aufgestellten Aufarbeitungs-Arbeitswagen die separierte Fraktionsgröße immer größer wird. Dies bedeutet weiterhin, dass der modulare Verband aus Einzelmaschinen ohne Unterbrechung des gleisgebundenen Arbeitsflusses zur Aufarbeitung und zur erfindungsgemäßen Weiterverarbeitung der bei der Bettungsreinigung anfallenden Feinanteile zum Einsatz kommt. Dies bedeutet insgesamt eine einfache und zielgerichtete Aufarbeitung, Separierung und Reinigung der bei der Bettungsreinigung anfallenden Feinanteile, welche ansonsten der Entsorgung zugeführt werden müßten. Konkret bedeutet dies, dass die bei der Bettungsreinigung anfallenden Fraktionen von beispielsweise kleiner als 22 mm in einem gleisgebundenen Arbeitsprozeß aufgearbeitet werden. Es sind genau diejenigen Feinfraktionen, welche üblicherweise entsorgt werden müssen oder die einer Aufarbeitung in einer genehmigten Anlage außerhalb des Gleisbereichs zugeführt werden müssen. Dabei werden erfindungsgemäß die vorbeschriebenen Schotteranteile nacheinander separiert und aufgearbeitet. Hierbei werden nach der erfindungsgemäßen Aufarbeitung die wiederverwendbaren Feinanteilen wie beispielsweise die natürliche Gesteinskörnung unterhalb der Fraktion von 22 mm separiert und gereinigt und für andere Zwecke zur Verfügung gestellt, während die nicht mehr verwertbaren Feinanteilstoffe wie beispielsweise Boden, Humus, Schmutz etc. final entsorgt werden. Dadurch entfällt die Entsorgung oder die Aufarbeitung der Feinanteilfraktion kleiner als beispielsweise 22 mm an einer gleisunabhängigen Entsorgungs- bzw. Aufarbeitungsstelle. Nur die nicht wiederverwendbaren Feinanteile wie beispielsweise Schmutz, Humus, organische Bodenstoffe und Bestandteile, chemische Verunreinigungen etc. müssen - wie ausgeführt - über eine finale Entsorgung beseitigt werden. Die bereits beim Ausbau auf diese Art gewonnenen, wieder verwendbaren Feinanteile können einer direkten Verwertung im Gleisbereich oder einer Verwertung außerhalb des Gleisbereichs zugeführt werden. Die Menge des belasteten Feinanteils ohne qualitative Verwertbarkeit wird hierdurch stark reduziert. So können beispielsweise natürliche Gesteinsfraktionen der Feinanteilkörnung bis zur Schottergrenze von 22 mm wieder als Randwegmaterial, als Drainagematerial oder als Unterbaumaterial oder sonstiges Auffüllmaterial zum Einsatz kommen. Im ungünstigsten Fall können die verwertbaren Feinanteile aus der Gleisbaumaßnahme aber auch einer gezielten Verwertung außerhalb des Gleises zugeführt werden. Somit entfällt eine Verbringung und stationäre Aufarbeitung an zentralen Plätzen für die gewonnen Rohstoffe gänzlich. Da die Entsorgungskosten direkt von der Belastungsklasse einer Entsorgungsfraktion abhängen, ergeben sich hier unmittelbare Einsparungen im Bauprozeß.

Insgesamt liegt somit der Kerngedanke des erfindungsgemäßen Verfahrens in einer variablen Aufarbeitung des Unterbaumaterials mit einer Fraktionierurig und/oder Aufarbeitung von Schotter oder Bodenmaterialien innerhalb des Ablaufprozesses der Abraumförderung.

Dies bedeutet, dass die erhaltenen einzelnen Fraktionen auf vielfältigste Weise weiterbehandelt werden können.

Eine vorteilhafte Weiterbildung schlägt gemäß Anspruch 3 vor, dass am Ende des Aufarbeitungs-Arbeitswagens ein Aufarbeitungsmodul angeordnet ist. Dies bedeutet, dass das Aufarbeitungsmodul der Erfindung sich am Ende des jeweiligen Arbeitswagens befindet. Dies bedeutet weiterhin, dass an dem Aufgabeende des Arbeitswagens das Aufarbeitungsmodul innerhalb der Förderstraße angeordnet ist. Bei herkömmlichen Arbeitswagen wird das Material über Förderbänder im Dachbereich durchtransportiert oder von Förderbändern des Nachbarwagens aufgegeben. Durch die erfindungsgemäße Verwendung eines Aufarbeitungsmoduls am Aufgabepunkt eines MFS-Wagens/MT-Wagens wird somit mit geringem technischen Aufwand eine zusätzliche Fraktionierung und Aufarbeitung der vorhandenen Feinanteile ohne Unterbrechung des Arbeitsflusses ermöglicht.

Vorzugsweise ist gemäß einer Weiterbildung das Aufarbeitungsmodul im Dachbereich des Aufarbeitungs-Arbeitswagens angeordnet.

Eine weitere Weiterbildung schlägt vor, dass das Aufarbeitungsmodul Teil eines bezüglich des eigentlichen Aufarbeitungs-Arbeitswagens separaten Dachgestells ist, welches bedarfsweise auf dem eigentlichen Aufarbeitungs-Arbeitswagen angeordnet wird. Die Grundidee hier besteht darin, dass das komplette Dachgestell mit seinem Aufarbeitungsmodul abnehmbar und gegen ein anderes Dachgestell mit einem anderen Aufarbeitungsmodul des Arbeitswagens ausgetauscht werden kann. Bei diesem Dachgestell kann es sich alternativ auch um ein Dachgestell ohne Aufarbeitungsmodul handeln, welches lediglich Standardförderbänder aufweist. Dies bedeutet, dass der Basis-Arbeitswagen als solcher universell eingesetzt werden kann. Er kann somit als normaler Arbeitswagen zum Bunkern von Materialien und/oder zum Durchtransport von Materialien verwendet werden, aber auch im erfindungsgemäßen Sinne durch Austausch des Dachgestells derart eingesetzt werden, dass damit eine Aufarbeitung des Unterbaumaterials im erfindungsgemäßen Sinne möglich ist.

Eine zusätzliche Weiterbildung schlägt vor, dass zum Aufbereiten des Unterbaumaterials dieses fraktioniert und ggf. zusätzlich noch gereinigt wird. Dadurch ist eine einfache und zielgerichtete Separierung, Reinigung sowie Aufarbeitung der bei der Aufbereitung anfallenden Feinanteile möglich, welche üblicherweise der Entsorgung zugeführt werden. Optional ist - wie ausgeführt - eine Waschung, Reinigung oder anderweitige Aufarbeitung des Feinfraktionsanteils möglich.

Gemäß einer zusätzlichen Weiterbildung wird zum Fraktionieren des Unterbaumaterials ein Sieb verwendet. Dies bedeutet, dass die Aufarbeitungsmodule im Regelfall eine Sieb- und Fraktionierungseinheit unter Verwendung eines Siebrostes zur Abtrennung des gewünschten Korns besitzen. Die Siebroste können hierbei auch als Rollenroste ausgebildet sein. Die Lochweite der Maschenroste bzw. die Rollenrostweite ist dabei für die Fraktionsgröße maßgeblich. Grundsätzlich können die Maschenroste gewechselt werden, um die Lochweite der Absiebung und somit die gewünschte Siebkörnung zu variieren.

Schließlich schlägt eine Weiterbildung vor, dass die Arbeitswagen Bodenförderbänder, Dachförderbänder sowie endseitige Übergabeförderbänder aufweisen. Dabei können sowohl die Bodenförderbänder als auch die Dachförderbänder endseitige Übergabeförderbänder aufweisen. Dies bedeutet, dass mittels Förderbänder des Arbeitswagens ein universeller Materialtransport von Arbeitswagen zu Arbeitswagen möglich ist.

Ausführungsbeispiele des erfindungsgemäßen Verfahrens zum Aufarbeiten des unter dem Gleis einer Bahnstrecke befindlichen Unterbaumaterials werden nachfolgend anhand der Zeichnungen beschrieben. In diesen zeigt:
- Fig. 1: eine schematische Ansicht eines Arbeitszuges mit verschiedenen Arbeitswagen;
- Fig. 2a: eine Ansicht von Arbeitswagen zur Aufarbeitung des Unterbaumaterials;
- Fig. 2b: ein Detailausschnitt aus Fig. 2a;
- Fig. 3a: zwei verschiedene Ansichten eines Siebrostes;

- Fig. 3b: zwei verschiedene Ansichten eines Rollenrostes;
- Fig. 4: verschiedene Ansichten des Siebrostes mit aufgegebenem Unterbaumaterial;
- Fig. 5: entsprechende Ansichten wie in Fig. 4, jedoch zusätzlich mit einer Wascheinrichtung;
- Fig. 6a bis 6f: verschiedene Darstellungen zum Materialtransport zwischen zwei benachbarten Arbeitswagen;
- Fig. 7a und 7b: - Darstellungen eines Arbeitswagens mit abnehmbarem Dachgestell.

Fig. 1 zeigt einen Arbeitszug zum Sanieren einer Bahnstrecke. Diese Bahnstrecke besteht aus einem Gleis 1, welches auf einem Unterbaumaterial 2 ruht. Dieses Unterbaumaterial 2 besteht im Wesentlichen aus Schotter sowie darunter befindlichen Erdmassen. Auch ist eine Planumsschutzschicht denkbar.

Der Arbeitszug weist zunächst einen gleisgebundenen Ausbau-Arbeitswagen 3 zum Ausbau und zum Einbau des Unterbau materials 2, insbesondere des Schotters, auf. Dem Ausbau-Arbeitswagen 3 folgt optional ein Übergabe-Arbeitswagen 4. Die weiterhin vorgesehenen Zwischenbunker-Arbeitswagen 5 dienen dem Zwischenbunkern von Materialien. Der sich anschließende Zusatz-Arbeitswagen 6 dient der Separation und Waschung des Unterbaumaterials 2 bei Platzmangel als Erweiterung des nachfolgenden modularen Reinigungs-Arbeitswagens 7.

Es schließen sich dann die erfindungsgemäßen Aufarbeitungs-Arbeitswagen 8, 9 sowie evtl. weitere - nicht dargestellte - Aufarbeitungs-Arbeitswagen an. Die Aufarbeitungs-Arbeitswagen 8, 9 weisen am einen Ende, nämlich dort, wo das aufzuarbeitende Unterbaumaterial 2 zugeführt wird, jeweils ein Aufarbeitungsmodul 10 auf. Bei diesen Aufarbeitungsmodulen 10 kann es sich im allgemeinsten Sinne um ein Sieb 11 handeln, wie es in Fig. 3a als Siebrost und in Fig. 3b als Rollenrost dargestellt ist.

Die Funktionsweise ist wie folgt:
Das mittels des Ausbau-Arbeitswagens 3 ausgebildete Unterbaumaterial 2 wird nach Passieren der vorbeschriebenen Arbeitswagen zunächst dem Aufarbeitungs-Arbeitswagen 8 zugeführt. Als Transporteinrichtungen weisen die Arbeitswagen Bodenförderbänder 12, Dachförderbänder 13 sowie Übergabeförderbänder 14 an den Enden der Bodenförderbänder 12 sowie der Dachförderbänder 13 auf.

Das ausgebaute Unterbaumaterial 2 wird dem Aufarbeitungsmodul 10 des Aufarbeitungs-Arbeitswagens 8 aufgegeben. Über die Siebeinrichtung 11 wird dabei eine erste Fraktionierung des Schotters durchgeführt. Wie in Fig. 2b erkennbar ist, passieren die größeren Schotteranteile nicht die Siebeinrichtung 11. Nur die feineren Schotteranteile passieren die Siebeinrichtung 11 und werden von dem ersten Aufarbeitungs-Arbeitswagen 8 aufgenommen.

Die Schotterfraktion, welche die Siebeinrichtung 11 des ersten Aufarbeitungs-Arbeitswagen 8 passiert hat, gelangt über das Dachförderband 13 zu dem zweiten Aufarbeitungs-Arbeitswagen 9 und gelangt dort auf das Aufarbeitungsmodul 10 dieses zweiten Aufarbeitungs-Arbeitswagen 9. Hier passiert genau das Gleiche, d. h. die Siebeinrichtung läßt die entsprechende Fraktion passieren, während das Schottermaterial, welches durch die Siebeinrichtung 11 nicht durchgelassen wird, weitertransportiert wird und ggf. einem weiteren Aufarbeitungs-Arbeitswagen zugeführt wird. Die Durchlassgröße der Siebeinrichtung 11 des zweiten Aufarbeitungs-Arbeitswagens 9 ist dabei größer als die Durchlassgröße der Siebeinrichtung 11 des ersten Aufarbeitungs-Arbeitswagens 8.

In Fig. 5 ist dargestellt, wie der Siebeinrichtung 11 zusätzlich noch eine Wascheinrichtung 15 zugeordnet sein kann. Diese Wascheinrichtung 15 reinigt den Schotter von nicht verwendbaren Feinanteilen wie beispielsweise Schmutz, Humus, organischen Bodenstoffen und Bestandteilen, chemischen Verunreinigungen etc. Diese nicht verwendbaren Feinanteile werden über eine finale Entsorgung beseitigt.

Fig. 6a bis 6f zeigen in verschiedenen Ausführungsvarianten den Materialfluß des zugeführten Unterbaumaterials 2 zu dem Aufarbeitungsmodul 10 des jeweiligen Aufarbeitungs-Arbeitswagens 8, 9. Die schwarzen Pfeile zeigen dabei den Schotter mit größerer Fraktionsgröße und die weißen Pfeile die Schotterfraktion mit geringerer Korngröße. So ist erkennbar, wie die Schotterfraktion mit der geringeren Korngröße durch die Siebeinrichtung 11 fällt. Weiterhin ist erkennbar, wie der Schotter über unterschiedliche Wege, nämlich über Dachförderbänder 13 sowie Übergabeförderbänder 14 dem Aufarbeitungsmodul 10 aufgegeben wird.

Fig. 7a und 7b zeigen schließlich noch eine Weiterentwicklung der Aufarbeitungs-Arbeitswagen 8, 9 dahingehend, dass die Aufarbeitungsmodule 10 nicht fest und dauerhaft mit den entsprechenden Aufarbeitungs-Arbeitswagen 8, 9 verbunden sind, sondern dass die Aufarbeitungsmodule 10 Teil eines Dachgestells 16 sind, welches lösbar auf dem jeweiligen Arbeitswagen 8, 9 angeordnet ist. Dies bedeutet, dass das Grundgestell des Arbeitswagens nach Bedarf mit einem speziellen Dachgestell 16 bestückt werden kann, wobei das Dachgestell 16 - wie in dem dargestellten Ausführungsbeispiel - ein Aufarbeitungsmodul 10 für das erfindungsgemäße Aufarbeitungsverfahren aufweist, aber auch ohne Aufarbeitungsmodul 10 ausgerüstet sein kann und dann nur Förderbänder besitzt. Dadurch sind die Basis-Arbeitswagen universell einsetzbar, unter anderem auch im Sinne der erfindungsgemäßen Aufarbeitung von Unterbaumaterialien 2 unter Verwendung von Aufarbeitungsmodulen 10, welche in diesem Fall Bestandteil des Dachgestells 16 sind.

### Bezugszeichenliste

- 1: Gleis
- 2: Unterbaumaterial
- 3: Ausbau-Arbeitswagen
- 4: Übergabe-Arbeitswagen
- 5: Zwischenbunker-Arbeitswagen
- 6: Zusatz-Arbeitswagen
- 7: Reinigungs-Arbeitswagen
- 8: Aufarbeitungs-Arbeitswagen
- 9: Aufarbeitungs-Arbeitswagen
- 10: Aufarbeitungsmodul
- 11: Siebeinrichtung
- 12: Bodenförderband
- 13: Dachförderband
- 14: Übergabeförderband
- 15: Wascheinrichtung
- 16: Dachgestell

## Patentansprüche

1. Verfahren zum Aufarbeiten des unter dem Gleis (1) einer Bahnstrecke befindlichen Unterbaumaterials (2),
bei dem ein Ausbau-Arbeitswagen (3) zum Ausbau des Unterbaumaterials (2) sowie mehrere, modulartige sowie dem Ausbau-Arbeitswagen (3) nachgeordnete unterschiedliche Aufarbeitungs-Arbeitswagen (8,9) verwendet werden, die jeweils ein individuelles Aufarbeitungsmodul (10) zur Aufarbeitung des Unterbaumaterials (2) definieren und das aufgearbeitete Material zwischenspeichern und/oder weitertransportieren,
wobei zunächst mittels des Ausbau-Arbeitswagens (3) das Unterbaumaterial (2) ausgebaut wird und
wobei anschließend derart das ausgebaute Unterbaumaterial (2) nacheinander den Aufarbeitungs-Arbeitswagen (8,9) zugeführt wird,
dass in dem ersten Aufarbeitungs-Arbeitswagen (8) das Unterbaumaterial (2) mittels einer Siebeinrichtung (11) fraktioniert wird, wobei die feineren Schotteranteile die Siebeinrichtung (11) passieren und von dem ersten Aufarbeitungs-Arbeitswagen (8) aufgenommen werden,
dass das in diesem ersten Aufarbeitungs-Arbeitswagen (8) nicht aufbereitete restliche Unterbaumaterial (2), das die Schotterfraktion ist, welche die Siebeinrichtung (11) des ersten Aufarbeitungs-Arbeitswagen (8) nicht passiert hat, dem zweiten Aufarbeitungs-Arbeitswagen (9) zum Fraktionieren dieses restlichen Unterbaumaterials (2) mittels einer Siebeinrichtung (11) zugeführt wird, wobei die Durchlassgröße der Siebeinrichtung (11) des zweiten Aufarbeitungs-Arbeitswagens (9) größer ist als die Durchlassgröße der Siebeinrichtung (11) des ersten Aufarbeitungs-Arbeitswagens (8), und
dass gegebenenfalls in wenigstens einem weiteren Aufbereitungs-Arbeitswagen die Aufbereitung des jeweils restlichen Unterbaumaterials (2), das das Schottermaterial ist, welches durch die zweite Siebeinrichtung (11) nicht durchgelassen wird, mittels einer Siebeinrichtung weiter sukzessive durchgeführt wird,
wobei bei den hintereinander aufgestellten Aufarbeitungs-Arbeitswagen die separierte Fraktionsgröße immer größer wird,
wobei zur Wiederverwertung nicht nur grobe Schotterfraktionen sondern auch Fraktionen kleiner 22 mm, umfassend natürliche Gesteinskörnung, in einem gleisgebundenen Arbeitsprozess aufgearbeitet, separiert und gereinigt werden und nur die nicht wiederverwendbaren Feinanteile, umfassend Schmutz, Humus, organische Bodenstoffe und Bestandteile, chemische Verunreinigungen, entsorgt werden.

2. Verfahren nach dem vorhergehenden Anspruch,
**dadurch gekennzeichnet, dass**
das in dem jeweiligen Aufarbeitungs-Arbeitswagen (8,9) aufbereitete Unterbaumaterial (2) entweder in diesem Aufbereitungs-Arbeitswagen (8,9) zwischengespeichert oder einem separaten Arbeitswagen zugeführt wird oder außerhalb des Gleisbereiches abgeführt oder wieder der Ausbaustelle zum Wiedereinbau zugeführt wird, wobei die natürliche Gesteinsfraktionen der Feinanteilkörnung bis zur Schottergrenze von 22 mm bevorzugt wieder als Randwegmaterial, als Drainagematerial oder als Unterbaumaterial oder sonstiges Auffüllmaterial zum Einsatz kommen.

3. Verfahren nach einem der vorhergehenden Ansprüche,
**dadurch gekennzeichnet, dass**
ein Aufarbeitungsmodul (10) am Ende des Aufarbeitungs-Arbeitswagens (8,9) angeordnet ist.

4. Verfahren nach Anspruch 3,
**dadurch gekennzeichnet, dass**
das Aufarbeitungsmodul (3) im Dachbereich des Aufarbeitungs-Arbeitswagens (8,9) angeordnet ist.

5. Verfahren nach Anspruch 3 oder 4,
**dadurch gekennzeichnet, dass**
das Aufarbeitungsmodul (10) Teil eines vom eigentlichen Aufarbeitungs-Arbeitswagen (8,9) separaten Dachgestells (16) ist, welches bedarfsweise auf dem eigentlichen Aufarbeitungs-Arbeitswagen (8,9) lösbar angeordnet wird.

6. Verfahren nach einem der vorhergehenden Ansprüche,
**dadurch gekennzeichnet, dass**
zum Aufarbeiten des Unterbaumaterials (2) dieses zusätzlich gereinigt wird, wobei der Siebeinrichtung (11) eine Wascheinrichtung (15) zur Reinigung des Schotters von den nicht verwendbaren Feinanteilen zugeordnet ist.

7. Arbeitswagensystem zum Aufarbeiten des unter dem Gleis (1) einer Bahnstrecke befindlichen Unterbaumaterials (2), wobei das Arbeitswagensystem einen Ausbau-Arbeitswagen (3) zum Ausbau des Unterbaumaterials (2), mehrere, modulartige sowie dem Ausbau-Arbeitswagen (3) nachgeordnete unterschiedliche Aufarbeitungs-Arbeitswagen (8,9) mit jeweils einem individuelles Aufarbeitungsmodul (10) zur Aufarbeitung des Unterbaumaterials (2) und Mittel zur Zwischenspeicherung und/oder Weitertransport des aufgearbeiteten Materials und Transporteinrichtungen (12,13,14) zum Transport der Unterbaumaterialien (2) von dem Ausbau-Arbeitswagen (3) zu den Aufarbeitungs-Arbeitswagen (8,9) aufweist, wobei jedes Aufarbeitungsmodul (10) eine Siebeinrichtung (11) umfasst und das Arbeitswagensystem zur Überführung der Schotterfraktion, welche die Siebeinrichtung (11) des ersten Aufarbeitungs-Arbeitswagen (8) nicht passiert hat, ein Dachförderband (13) zu dem Aufarbeitungsmodul (10) des zweiten Aufarbeitungs-Arbeitswagens (9), wobei die Durchlassgröße der Siebeinrichtung (11) des zweiten Aufarbeitungs-Arbeitswagens (9) größer ist als die Durchlassgröße der Siebeinrichtung (11) des ersten Aufarbeitungs-Arbeitswagens (8), wobei mit dem Arbeitswagensystem zur Wiederverwertung nicht nur grobe Schotterfraktionen sondern auch Fraktionen kleiner 22 mm, umfassend natürliche Gesteinskörnung, in einem gleisgebundenen Arbeitsprozess aufarbeitbar, separierbar und reinigbar sind und nur die nicht wiederverwendbaren Feinanteile, umfassend Schmutz, Humus, organische Bodenstoffe und Bestandteile, chemische Verunreinigungen, zur Entsorgung vorgesehen sind.

8. Arbeitswagensystem nach Anspruch 7,
**dadurch gekennzeichnet, dass**
das Arbeitswagensystem wenigstens einen weiteren Aufbereitungs-Arbeitswagen zur Aufbereitung des jeweils restlichen Unterbaumaterials (2) aufweist, das das Schottermaterial ist, welches durch die zweite Siebeinrichtung (11) nicht durchgelassen wird, wobei bei den hintereinander aufgestellten Aufarbeitungs-Arbeitswagen die separierte Fraktionsgröße immer größer wird.

## Claims

1. A method for reconditioning the subgrade material (2) disposed beneath the rail (1) of a railroad track,
wherein use is made of a removal wagon (3) for removing the subgrade material (2) as well as of a plurality of different modular reconditioning wagons (8, 9) that are disposed downstream of the removal wagon (3), said reconditioning wagons (8, 9) each defining an individual reconditioning module (10) for reconditioning the subgrade material (2) and intermediately storing and/or moving on the reconditioned material,
wherein, initially, the subgrade material (2) is removed by means of the removal wagon (3) and
wherein, subsequently, the removed subgrade material (2) is successively supplied to the reconditioning wagon (8, 9) in such a way that the subgrade material (2) is fractionated in the first reconditioning wagon (8) by means of a sieving device (11), wherein the finer contents of the crushed rock pass through the sieving device (11) and are received by the first reconditioning wagon (8),
that the residual subgrade material (2) that was not reconditioned in this first reconditioning wagon (8) and is the crushed rock fraction which did not pass through the sieving device (11) of the first reconditioning wagon (8) is supplied to the second reconditioning wagon (9) for fractionating this residual subgrade material (2) by means of a sieving device (11), wherein the mesh size of the sieving device (11) of the second reconditioning wagon (9) is in excess of the mesh size of the sieving device (11) of the first reconditioning wagon (8), and
that, if necessary, the respectively residual subgrade material (2) which is the crushed rock material that does not pass through the second sieving device (11) is continued to be successively reconditioned in at least one further reconditioning wagon by means of a sieving device,
wherein the separated fraction size becomes increasingly larger in the reconditioning wagons that are disposed one after the other, wherein, for the purpose of recycling, in addition to coarse crushed rock fractions, fractions smaller than 22 mm, comprising a natural aggregate, are also reconditioned, separated and cleaned in a rail-bound working process and nothing but the fines that cannot be reused, comprising dirt, top soil, organic soil materials and components, and chemical contaminants, are disposed of.

2. The method according to the preceding claim,
**characterized in that**
the subgrade material (2) reconditioned in the respective reconditioning wagon (8, 9) is either intermediately stored in this reconditioning wagon (8, 9) or is supplied to a separate wagon or conveyed away outside the rail region or resupplied to the place of removal for the purpose of reinstallation, wherein the natural rock fractions of the grain size of the fines up to the crushed rock limit of 22 mm are preferably reused as edge way material, as drainage material or as subgrade material or as miscellaneous filling material.

3. The method according to any one of the preceding claims, **characterized In that**
a reconditioning module (10) Is arranged at the end of the reconditioning wagon (8, 9).

4. The method according to Claim 3,
**characterized In that**
the reconditioning module (3) is arranged in the roof area of the reconditioning wagon (8, 9).

5. The method according to Claim 3 or 4,
**characterized In that**
the reconditioning module (10) is part of a roof rack (16) that is separate from the actual reconditioning wagon (8. 9), said roof rack (16) being arranged on the actual reconditioning wagon (8, 9) in a detachable manner when the need arises.

6. The method according to any one of the preceding claims,
**characterized in that**
for the purpose of reconditioning the subgrade material (2), this subgrade material (2) is additionally cleaned, wherein a washing device (15) for removing the fines that cannot be used from the crushed rock is allocated to the sieving device (11).

7. A wagon system for reconditioning the subgrade material (2) disposed beineath the rail (1) of a railroad track, wherein the wagon system comprises a removal wagon (3) for removing the subgrade material (2), a plurality of different modular reconditioning wagons (8,9) that are disposed downstream of the removal wagon (3), said reconditioning wagons (8,9) each having an individual reconditioning module (10) for reconditioning the subgrade material (2), and means for Intermediately storing and/or moving on the reconditioned material and transport devices (12, 13, 14) for transporting the subgrade materials (2) from the removal wagon (3) to the reconditioning wagons (8, 9), wherein each reconditioning module (10) comprises a sieving device (11) and, for the purpose of transferring the crushed rock fraction that did not pass the sieving device (11) of the first reconditioning wagon (8), the wagon system comprises a roof conveyor belt (13) running to the reconditioning module (10) of the second reconditioning wagon (9), wherein the mesh size of the sieving device (11) of the second reconditioning wagon (9) is in excess of the mesh size of the sieving device (11) of the first reconditoning wagon (8), wherein
the wagon system can, for the purpose of recycling, be used to recondition, separate and clean not only coarse crushed rock fractions, but also fractions smaller than 22 mm, comprising natural aggregate, in a rail-bound working process, and nothing but the reusable fines, comprising dirt, top soil, organic soil materials and components, and chemical contaminants, are provided for disposal.

8. The wagon system according to Claim 7,
**characterized in that**
the wagon system comprises at least one further reconditioning wagon for reconditioning the respectively residual subgrade material (2), which is the crushed rock material that does not pass through the second sieving device (11), wherein the separated fraction size becomes increasingly larger in the reconditioning wagons that are disposed one after the other.

## Revendications

1. Procédé de remise en état du matériau d'infrastructure (2) se trouvant sous la voie (1) d'une ligne ferroviaire,
lors duquel un wagon de travail de dépôt (3) pour le dépôt du matériau d'infrastructure (2) ainsi que plusieurs wagons de travail de remise en état modulaires différents (8, 9) ainsi que disposés en aval du wagon de travail de dépôt (3) sont utilisés, lesquels définissent chacun un module de remise en état individuel (10) pour la remise en état du matériau d'infrastructure (2) et entreposent temporairement et/ou continuent de transporter le matériau remis en état,
dans lequel le matériau d'infrastructure (2) est d'abord déposé au moyen du wagon de travail de dépôt (3) et
dans lequel le matériau d'infrastructure déposé (2) est ensuite amené aux wagons de travail de remise en état (8, 9) les uns après les autres de telle sorte
que le matériau d'infrastructure (2) est fractionné au moyen d'un dispositif de filtre (11) dans le premier wagon de travail de remise en état (8), dans lequel les portions de ballast plus fines passent le dispositif de filtre (11) et sont reçues par le premier wagon de travail de remise en état (8),
que le matériau d'infrastructure restant (2) non remis en état dans ce premier wagon de travail de remise en état (8) qui est la fraction de ballast qui n'a pas passé le dispositif de filtre (11) du premier wagon de travail de remise en état (8) est amené au second wagon de travail de remise en état (9) pour le fractionnement de ce matériau d'infrastructure restant (2) au moyen d'un dispositif de filtre (11), dans lequel la taille de passage du dispositif de filtre (11) du second wagon de travail de remise en état (9) est supérieure à la taille de passage du dispositif de filtre (11) du premier wagon de travail de remise en état (8), et
que la remise en état du matériau d'infrastructure restant à chaque fois (2) qui est le matériau de ballast qui n'est pas passé à travers le second dispositif de filtre (11) continue éventuellement d'être effectuée successivement au moyen
d'un dispositif de filtre dans au moins un autre wagon de travail de remise en état,
dans lequel la taille de fraction séparée devient toujours plus grande pour les wagons de travail de remise en état placés les uns derrière les autres, dans lequel non seulement des fractions de ballast grossières mais aussi des fractions inférieures à 22 mm comprenant de la granulométrie de rocaille naturelle sont remises en état, séparées et nettoyées dans un processus de travail lié à la voie en vue du recyclage, et seules les portions fines non recyclables comprenant de la saleté, de l'humus, des substances de sol et constituants organiques, des impuretés chimiques sont éliminées.

2. Procédé selon la revendication précédente,
**caractérisé en ce que**
le matériau d'infrastructure (2) remis en état dans le wagon de travail de remise en état respectif (8, 9) est entreposé temporairement dans ce wagon de travail de remise en état (8, 9) ou amené à un wagon de travail séparé ou emmené en dehors de la zone de voie ou de nouveau amené au point de dépôt pour la repose, dans lequel les fractions de rocaille naturelles de la granulométrie de portion fine jusqu'à la limite de ballast de 22 mm sont de préférence réutilisées comme matériau de banquette, comme matériau de drainage ou comme matériau d'infrastructure ou autre matériau de remblai.

3. Procédé selon une des revendications précédentes,
**caractérisé en ce que**
un module de remise en état (10) est disposé à l'extrémité du wagon de travail de remise en état (8, 9).

4. Procédé selon la revendication 3,
**caractérisé en ce que**
le module de remise en état (3) est disposé dans la zone de toit du wagon de travail de remise en état (8, 9).

5. Procédé selon la revendication 3 ou 4,
**caractérisé en ce que**
le module de remise en état (10) fait partie d'une carcasse de toit (16) séparée du wagon de travail de remise en état proprement dit (8, 9), laquelle est disposée de manière amovible si nécessaire sur le wagon de travail de remise en état proprement dit (8, 9).

6. Procédé selon une des revendications précédentes,
**caractérisé en ce que**
le matériau d'infrastructure (2) est en outre nettoyé pour la remise en état de celui-ci, dans lequel un dispositif de lavage (15) pour le nettoyage du ballast des portions fines non utilisables est associé au dispositif de filtre (11).

7. Système de wagons de travail pour la remise en état du matériau d'infrastructure (2) se trouvant sous la voie (1) d'une ligne ferroviaire, dans lequel le système de wagons de travail présente un wagon de travail de dépôt (3) pour le dépôt du matériau d'infrastructure (2), plusieurs wagons de travail de remise en état modulaires différents (8, 9) ainsi que disposés en aval du wagon de travail de dépôt (3) avec à chaque fois un module de remise en état individuel (10) pour la remise en état du matériau d'infrastructure (2) et des moyens pour l'entreposage intermédiaire et/ou la poursuite de transport du matériau remis en état et des dispositifs de transport (12, 13, 14) pour le transport des matériaux d'infrastructure (2) du wagon de travail de dépôt (3) aux wagons de travail de remise en état (8, 9), dans lequel chaque module de remise en état (10) comprend un dispositif de filtre (11) et le système de wagons de travail une bande transporteuse de toit (13) vers le module de remise en état (10) du second wagon de travail de remise en état (9) pour le transfert de la fraction de ballast qui n'a pas passé le dispositif de filtre (11) du premier wagon de travail de remise en état (8), dans lequel la taille de passage du dispositif de filtre (11) du second wagon de travail de remise en état (9) est supérieure à la taille de passage du dispositif de filtre (11) du premier wagon de travail de remise en état (8), dans lequel non seulement des fractions de ballast grossières mais aussi des fractions inférieures à 22 mm comprenant de la granulométrie de rocaille naturelle peuvent être remises en état, peuvent être séparées et peuvent être nettoyées dans un processus de travail lié à la voie avec le système de wagons de travail en vue du recyclage, et seules les portions fines non recyclables comprenant de la saleté, de l'humus, des substances de sol et constituants organiques, des impuretés chimiques sont prévues pour l'élimination.

8. Système de wagons de travail selon la revendication 7,
**caractérisé en ce que**
le système de wagons de travail présente au moins un autre wagon de travail de remise en état pour la remise en état du matériau d'infrastructure restant à chaque fois (2) qui est le matériau de ballast qui n'est pas passé à travers le second dispositif de filtre (11), dans lequel la taille de fraction séparée devient toujours plus grande pour les wagons de travail de remise en état placés les uns derrière les autres.
